# EUROPÄISCHE PATENTSCHRIFT

(11) **EP 0 628 939 B1**
(45) Veröffentlichungstag und Bekanntmachung des Hinweises auf die Patenterteilung: **20.10.1999**
(21) Anmeldenummer: 94107445.2
(22) Anmeldetag: 13.05.1994
(51) Int. Cl.: G08G 1/017, G08G 1/04

(54) **Verfahren und Anordnung zur eindeutigen Zuordnung von Messergebnissen im Strassenverkehr**
Method and arrangement for unambiguously allocating measurement results in road traffic
Méthode et arrangement pour attribuer sans ambiguité des resultats de mesure dans le trafic routier

(30) Priorität: 28.05.1993 DE 4317822
(43) Veröffentlichungstag der Anmeldung: 14.12.1994
(73) Patentinhaber: ALCATEL, 75008 Paris (FR)
(72) Erfinder: Beier, Wolfgang, D-71263 Weil der Stadt (DE); Diez, Helmut, D-71296 Heimsheim (DE)
(74) Vertreter: Brose, Gerhard, Dipl.-Ing.

(56) Entgegenhaltungen:
- WO-A-92/15978
- GB-A- 1 204 484

## Beschreibung

Die Erfindung betrifft ein Verfahren und eine Anordnung zur eindeutigen Zuordnung von Meßergebnissen im Straßenverkehr.

Es ist allgemein bekannt, daß sich bei der Messung von Geschwindigkeiten, zur Feststellung von Überschreitungen der zulässigen Geschwindigkeit im Straßenverkehr ("Geschwindigkeitsübertretungen"), bei mehrspurigen Straßen Schwierigkeiten bei der Zuordnung von Meßergebnissen zu den gemessenen Fahrzeugen ergeben können, wenn zwei Fahrzeuge gleichzeitig im Bereich der Meßstelle sind. Eine Unterteilung der Straße in mehrere einspurige Fahrbahnen, an denen eindeutige Meßergebnisse erzielbar wären, würde zumindest im Falle der Ermittlung von Geschwindigkeitsübertretungen den Erfolg vereiteln, ist aber auch bei Messungen mit anderer Zielsetzung unerwünscht. Allgemein bekannt ist die Lösung, durch optische Auswertung mögliche Nicht-Eindeutigkeiten zu erkennen und nur völlig eindeutig zuordenbare Meßergebnisse weiter zu verfolgen. Ob die optische Auswertung durch Beobachter an der Meßstelle oder anhand von Beweisfotos erfolgt, ist unerheblich.

Zumindest im Falle der Erfassung von Geschwindigkeitsübertretungen kann diese Vorgehensweise hingenommen werden. Häufige Mehrdeutigkeiten sind nämlich nur bei dichtem Verkehr zu erwarten. Dann sind aber kaum Geschwindigkeitsübertretungen zu erwarten.

Anders sieht es aus, wenn das Ziel der Messungen die Erfassung von Fahrzeugidentitäten, beispielsweise zum Zwecke der automatisierten Abrechnung von Straßenbenutzungsgebühren ist. Hierbei ist es auch bei dichtem Verkehr erforderlich, mit großer Sicherheit Fahrzeuge zu identifizieren, die nicht zur Straßenbenutzung oder zur automatischen Abrechnung berechtigt sind. Mindestens genauso wichtig ist es, berechtigte oder gar nicht anwesende Fahrzeuge fälschlich als unberechtigt nutzende einzustufen und die Fahrzeughalter entsprechend zu verfolgen.

Hier schafft die Erfindung Abhilfe durch ein Verfahren nach der Lehre des Anspruchs 1 und eine Anordnung nach der Lehre des Anspruchs 2.

Der Grundgedanke dabei ist, weitere Messungen zu verwenden, bei denen möglicherweise gleichartige, auf jeden Fall jedoch nicht dieselben Mehrdeutigkeiten auftreten.

An sich ist es aus der GB-A-1 204 484 bekannt, mehrere mehrdentige Positionsmessungen zur eindentigen Positionsbestimmung zu verwenden.

Vorteilhafte Weiterbildungen der Erfindung sind den Unteransprüchen zu entnehmen.

Die bevorzugte Lösung besteht darin, mit zwei gleichartigen Meßanordnungen zu arbeiten, die zwei sich kreuzende Meßkeulen jeweils quer über alle Fahrbahnen verwenden.

Im folgenden wird die Erfindung anhand eines Ausführungsbeispiels unter Zuhilfenahme der beiliegenden Zeichnung weiter erläutert.

Die Zeichnung zeigt eine elektronische Mautstelle als Beispiel einer erfindungsgemäßen Anordnung.

Die Zeichnung zeigt eine dreispurige Straße 1 mit einer rechten Spur 1r, einer mittleren Spur 1m und einer linken Spur 1l, zwei Abfragestationen 2r und 2l, zwei Meßzonen 3r und 3l, zwei Frontkameras 4r und 4l und zwei Rückkameras 5r und 5l.

Das vorliegende Beispiel basiert auf einem Plakettensystem, das ursprünglich entwickelt wurde, um per Fernabfrage die Individuen eines zu überwachenden Tierbestands zu identifizieren. Eine Weiterentwicklung dieses Plakettensystems wird derzeit bei den europäischen Eisenbahnen zur begleitenden Überwachung von Güterwagen und Frachtcontainern eingeführt.

Die ursprünglichen Plaketten, mit denen die Tiere in irgendeiner an sich bekannten Weise markiert wurden, waren so aufgebaut, daß sie beim Empfang von HF-Energie mit einer bestimmten Frequenz die empfangene Energie nutzen, um auf derselben Frequenz ein mit der Nummer der Plakette und somit der Nummer des markierten Tiers moduliertes Signal zurückzusenden. Abfragestationen konnten an Tränken, Wildwechseln oder Eingängen zu Pferchen angebracht sein. Sie mußten einen HF-Dauerstrich-Sender und einen HF-Empfänger mit Demodulator aufweisen, womit die Plaketten abgefragt und deren Nummern ausgewertet werden konnten.

Weiterentwicklungen der Plaketten gehen in verschiedene Richtungen. Durch mit enthaltene Batterien kann die Reichweite für eine sichere Abfrage erhöht werden oder es können Zusatzfunktionen verwirklicht werden. Der Empfang von HF-Energie ist dann nur noch Auslöser für die Abfrage. Andere Weiterentwicklungen gehen dahin, auch Daten in den Plaketten von der Abfragestation aus zu ändern. Die Abfragestationen selbst sind entsprechend weiter entwickelt. Die Grundversion und einige Weiterentwicklungen sind beschrieben, beispielsweise in den US-Patenten 4,739,328, 4,864,158, 5,030,807 und 5,055,659. Die zur Verwendung bei den europäischen Eisenbahnen vorgesehenen Plaketten haben etwa das Format einer Scheckkarte und sind einige Millimeter dick. Für die vorliegende Anwendung sind Kombinationen aus Plaketten und Abfragestationen erforderlich, mittels derer Plakettennummern noch auf etwa 20 bis 30 Meter abgefragt werden können.

Im vorliegenden Fall einer elektronischen Mautstelle, bei der also zum Zwecke der Erhebung von Straßenbenutzungsgebühren die Fahrzeuge identifiziert werden müssen, wäre es an sich nicht erforderlich, eine eindeutige Zuordnung zwischen den erfaßten Plakettennummern und den vorbeigefahrenen Fahrzeugen vorzunehmen, wenn davon ausgegangen werden könnte, daß jedes Fahrzeug eine gültige, einwandfrei diesem Fahrzeug zuordenbare und problemlos abfragbare Plakette aufwiese.

Gerade davon kann aber nicht ausgegangen werden. Zumindest muß festgestellt werden, ob die Zahl der von der Abfragestation erfaßten Fahrzeuge mit der Zahl der vorbeigefahrenen Fahrzeuge übereinstimmt und im Falle der Nicht-Übereinstimmung eine eindeutige Zuordnung erfolgen. Bei unterschiedlichen Tarifen für unterschiedliche Fahrzeugarten (PKW, LKW) sollte auch noch geprüft werden, ob insoweit Übereinstimmung vorliegt. Gegebenenfalls muß die Situation noch in geeigneter Weise dokumentiert werden.

Die Problematik ist auch bei anderen Arten von Verkehrsüberwachungen (Geschwindigkeit, Überholverbot für LKW) die gleiche, auch die gezeigte Lösung ist dort anwendbar.

Eine erste, einfache Meßanordnung weist die Abfragestation 2r und die elektronische Frontkamera 4r auf, die beide dieselbe Meßzone 3r überwachen. Die Meßzone 3r erstreckt sich ellipsenförmig schräg über alle Spuren 1r, 1m und 1l der Straße 1. Die Abfragestation 2r ist erhöht angebracht und dient der Abfrage der Plakettennummern vorbeifahrender Fahrzeuge. Die Frontkamera 4r ist so angebracht, daß sie die für die Dokumentation erforderlichen Aufnahmen, wie Fotografie des Fahrzeuglenkers und des Nummernschilds, durchführen kann. Sie wird gleichzeitig verwendet, um mittels elektronischer Bildauswertung die Anzahl und gegebenenfalls die Art der Fahrzeuge in der Meßzone 3r festzustellen. Die Meßzone 3r muß so gelegt werden, daß hintereinander fahrende Fahrzeuge nicht gleichzeitig erfaßt werden. Gestaffelt nebeneinander fahrende Fahrzeuge können aber getrennt erfaßt werden. Eine eindeutige Zuordnung zwischen den optisch erfaßten Fahrzeugen und den Meßergebnissen der Abfragestation 2r ist jedoch nicht möglich.

Erfindungsgemäß wird deshalb eine weitere Meßanordnung mit der Abfragestation 2l und der elektronischen Frontkamera 4l verwendet, die beide die Meßzone 3l überwachen. Die Meßzone 3l erstreckt sich ebenfalls ellipsenförmig schräg über alle Spuren 1l, 1m und 1r der Straße 1, jedoch die Meßzone 3r diagonal kreuzend, so daß sich allenfalls in der mittleren Spur 1m ein Fahrzeug gleichzeitig in beiden Meßzonen befinden kann. Auch bei der weiteren Meßanordnung sind Mehrdeutigkeiten, in diesem Falle von der gleichen Art, möglich, die aber nicht dieselben sind wie bei der ersten Meßanordnung. Insgesamt ist damit eine eindeutige Zuordnung zu den erfaßten Fahrzeugen möglich.

Die Erfassung von Fahrzeugpositionen mit elektronischen Kameras und elektronischer Bildauswertung ist recht einfach. Hierzu sind nur einfache Bewegungsmelder für bestimmte Bildausschnitte erforderlich. Diese gehören zu den bekannten Grundbausteinen für die elektronische Bildauswertung.

Anstatt mit elektronischen Kameras mit elektronischer Bildauswertung zu arbeiten, um die Fahrzeugpositionen zu ermitteln, können auch Induktionsschleifen verwendet werden, die das Durchfahren der Meßzonen 3r und 3l auf einer der drei Spuren 1r, 1m und 1l erfassen. Kameras sind dann nur für die Dokumentation erforderlich. Hierfür sind dann auch herkömmliche Kameras verwendbar, wie sie für die Verkehrsüberwachung allgemein bekannt sind. Diese Kameras werden in bekannter Weise durch die Rückkameras 5r und 5l ergänzt, die die jeweilige Meßzone von hinten aufnehmen. Im Falle der Verwendung elektronischer Kameras sind natürlich nur diejenigen Bilder dauerhaft abzuspeichern, die eine zu dokumentierende Situation aufweisen. Die Auslösung zum Abspeichern erfolgt wie bei der Auslösung herkömmlicher Kameras, die Abspeicherung einzelner Videobilder ist heute kein Problem. Die elektronische Bildauswertung kann auch mitverwendet werden, um nur die für die Dokumentation wirklich erforderlichen Bildteile abzuspeichern und diese möglicherweise mit unterschiedlicher Auflösung, beispielsweise für Nummernschild, Fahrerfoto, Fahrzeugfront, Fahrzeug gesamt und Umgebung.

Die Auslösung für die Dokumentation, das heißt letztlich die Beseitigung der Mehrdeutigkeiten, ist recht einfach. Ein auf der rechten Spur 1r fahrendes Fahrzeug wird zuerst von der linken Abfragestation 2l und danach von der rechten Abfragestation 2r erfaßt; ein auf der mittleren Spur 1m fahrendes Fahrzeug wird von beiden Abfragestationen 2l und 2r gleichzeitig oder jedenfalls innerhalb eines sehr kurzen Zeitraums erfaßt; ein auf der linken Spur fahrendes Fahrzeug wird zuerst von der rechten Abfragestation 2r und dann von der linken Abfragestation 2l erfaßt. Wird also durch die Induktionsschleifen oder die Bildauswertung der Kameras je ein Fahrzeug auf der rechten Spur 1r und der mittleren Spur 1m erkannt, von den Abfragestationen aber nur ein Fahrzeug, dieses aber von beiden Abfragestationen gleichzeitig, so ist das Fahrzeug auf der rechten Spur ohne gültige Plakette und muß dokumentarisch erfaßt werden.

Die Tatsache, daß erfindungsgemaß zwei komplette Meßanordnungen verwendet werden müssen, um eine eindeutige Zuordnung zu ermöglichen, kann auch dahingehend ausgenutzt werden, Meßanordnungen für gänzlich verschiedene Messungen zu kombinieren. So kann beispielsweise eine Meßanordnung der Erfassung von Straßenbenutzungsgebühren dienen und die andere der Erfassung von Geschwindigkeitsüberschreitungen. Es genügt ja, die Zeitpunkte, zu denen überhaupt Meßergebnisse erzielt werden, miteinander zu vergleichen, um Mehrdeutigkeiten bei der Zuordnung auszuschließen. Wenn, wie dies bei gleichartigen Meßanordnungen möglich ist, auch noch die Meßergebnisse selbst verglichen werden können, so gibt dies zwar eine größere Sicherheit, ist aber nur in Extremsituationen wirklich erforderlich.

## Patentansprüche

1. Verfahren zur eindeutigen Zuordnung von Nicht-Positions-Meßergebnissen einer ersten Meßanordnung (2r) zu einzelnen Fahrzeugen an verschiedenen Positionen bei Messungen an mehrspurigen Straßen, wobei weitere Nicht-Positions-Messungen mindestens einer zweiten Meßanordnung (2 ℓ) vorgenommen werden, bei denen nicht dieselben Mehrdeutigkeiten auftreten können derart, daß die Position des Fahrzeugs, worauf sich das jeweilige Meßergebnis bezieht, ermittelt wird.

2. Anordnung zur eindeutigen Zuordnung von Meßergebnissen zu einzelnen Fahrzeugen an verschiedenen Positionen bei Messungen an mehrspurigen Straßen (1), mit einer Meßanordnung (2r, 4r), die Nicht-Positions-Messungen an Fahrzeugen auf jeder Fahrspur (1r, 1m, 1l) vorzunehmen vermag, diese aber bei gleichzeitigem Auftreten von zwei oder mehr Fahrzeugen nicht eindeutig zuordnen kann,
**dadurch gekennzeichnet**, daß eine zweite Meßanordnung (2l, 4l) vorhanden ist, die ebenfalls Nicht-Positions-Messungen an Fahrzeugen auf jeder Fahrspur vorzunehmen vermag, und diese ebenfalls bei gleichzeitigem Auftreten von zwei oder mehr Fahrzeugen nicht eindeutig zuordnen kann und daß die Art und die gegenseitige Aufstellung der beiden Meßanordnungen so gewählt sind, daß nicht bei beiden Meßanordnungen (2r, 4r; 2l, 4l) dieselben Mehrdeutigkeiten auftreten können derart, daß die Position des Fahrzeugs, worauf sich das jeweilige Meßergebnis bezieht, ermittelt wird.

3. Verfahren nach Anspruch 1, dadurch gekennzeichnet, daß die (ersten) Messungen und die weiteren Messungen von gleicher Art sind, sich aber voneinander durch die Anordnung des Meßaufbaus unterscheiden.

4. Verfahren nach Anspruch 1, dadurch gekennzeichnet, daß die Messungen aus Ermittlungen von Fahrzeugidentitäten bestehen.

5. Anordnung nach Anspruch 2, dadurch gekennzeichnet, daß die (erste) und die zweite Meßanordnung von gleicher Art sind, jedoch von verschiedenen Seiten der Straße her messen.

6. Anordnung nach Anspruch 2, dadurch gekennzeichnet, daß die Meßanordnungen Einrichtungen zur Abfrage von Fahrzeugidentitäten mit aufweisen.

7. Anordnung nach Anspruch 2, dadurch gekennzeichnet, daß die Meßanordnungen Kameras (4r, 4l) zur Ermittlung von Fahrzeugpositionen mit aufweisen.

## Claims

1. A method for the unequivocal assignment of non-positional measurement results obtained with a first measuring set-up (2) from multi-lane road measurements, to individual vehicles at different locations, where further non-positional measurements are performed with at least a second measuring set-up (2l) with which the same ambiguities cannot occur, so as to determine the location of the vehicle to which the respective measurement refers.

2. A set-up for the unequivocal assignment of measurement results from multilane road (1) measurements to individual vehicles at different locations, with a measuring set-up (2r, 4r) which is able to perform non-positional measurements in every travel lane (1r, 1m, 1l), but is unable to assign these unequivocally when two or more vehicles appear simultaneously, characterized in that a second measuring set-up (2l, 4l) is available, which is also able to perform non-positional measurements of vehicles in every travel lane, and is also unable to assign these unequivocally when two or more vehicles appear simultaneously, and that the type and the reciprocal configuration of the two measuring set-ups is chosen so that the same ambiguities cannot occur with the two measuring set-ups (2r, 4r; l, 4l), in order to determine the location of the vehicle to which the respective measurement refers.

3. A method as claimed in claim 1, characterized in that the (fist) measurements and the subsequent measurements are of the same type, but differ from each other by the configuration of the measuring set-up.

4. A method as claimed in claim 1, characterized in that the measurements consist of vehicle identity determinations.

5. A set-up as claimed in claim 2, characterized in that the (first) and the second measuring set-ups are of the same type, but measure from different sides of the street.

6. A set-up as claimed in claim 2, characterized in that the measuring set-ups also contain devices for acquiring vehicle identities.

7. A set-up as claimed in claim 2, characterized in that the measuring set-ups also contain cameras (4r, 4l) for determining vehicle locations.

## Revendications

1. Procédé pour affecter sans ambiguïté des résultats de mesure ne concernant pas la position, provenant d'un premier dispositif de mesure (2r) à des véhicules individuels à des positions différentes dans des mesures sur des routes à plusieurs voies, d'autres mesures ne concernant pas la position, provenant au moins d'un deuxième dispositif de mesure (2l), étant effectuées, dans lesquelles les mêmes ambiguïtés ne peuvent pas apparaître, de sorte que la position du véhicule, auquel se réfère le résultat de mesure respectif, est déterminée.

2. Dispositif pour affecter sans ambiguïté des résultats de mesure à des véhicules individuels à des positions différentes dans des mesures sur des routes à plusieurs voies (1), par un dispositif de mesure (2r, 4r), qui est capable d'effectuer des mesures ne concernant pas la position sur des véhicules sur chaque voie (1r, 1m, 1l), mais ne pouvant pas affecter celles-ci sans ambiguïté si deux ou plusieurs véhicules apparaissent en même temps,
caractérisé en ce qu'un deuxième dispositif de mesure (2l, 4l) existe, qui est également capable d'effectuer des mesures ne concernant pas la position sur des véhicules sur chaque voie, et ne pouvant pas non plus affecter celles-ci sans ambiguïté si deux ou plusieurs véhicules apparaissent en même temps, et en ce que le type et le placement réciproque des deux dispositifs de mesure sont choisis de telle sorte que les mêmes ambiguïtés ne peuvent pas apparaître pour les deux dispositifs de mesure (2r, 4r; 2l, 4l), de sorte que la position du véhicule, auquel se réfère le résultat de mesure respectif, est déterminée.

3. Procédé selon la revendication 1, caractérisé en ce que les (premières) mesures et les mesures supplémentaires sont du même type mais se distinguent par la disposition de la configuration de mesure.

4. Procédé selon la revendication 1, caractérisé en ce que les mesures consistent en déterminations d'identités de véhicule.

5. Dispositif selon la revendication 2, caractérisé en ce que le (premier) dispositif de mesure et le deuxième dispositif de mesure sont de même type, mais mesurent à partir de différents côtés de la route.

6. Dispositif selon la revendication 2, caractérisé en ce que les dispositifs de mesure sont équipés aussi de dispositifs pour interroger les identités de véhicule.

7. Dispositif selon la revendication 2, caractérisé en ce que les dispositifs de mesure sont équipés aussi de caméras (4r, 4l) pour déterminer les positions de véhicule.
